# EUROPÄISCHE PATENTSCHRIFT

(11) **EP 0 377 169 B1**
(45) Veröffentlichungstag und Bekanntmachung des Hinweises auf die Patenterteilung: **17.04.1996**
(21) Anmeldenummer: 89123597.0
(22) Anmeldetag: 20.12.1989
(51) Int. Cl.: H01H 37/36

(54) **Schaltgerät**
Switch apparatus
Appareil interrupteur

(30) Priorität: 31.12.1988 DE 3844472
(43) Veröffentlichungstag der Anmeldung: 11.07.1990
(73) Patentinhaber: E.G.O. Elektro-Geräte Blanc und Fischer GmbH & Co. KG, D-75038 Oberderdingen (DE)
(72) Erfinder: Kicherer, Robert, D-7519 Oberderdingen (DE); Essig, Willi, D-7030 Böblingen (DE); Schwarze, Manfred, D-7519 Oberderdingen (DE)
(74) Vertreter: Patentanwälte Ruff, Beier, Schöndorf und Mütschele

(56) Entgegenhaltungen:
- FR-A- 2 194 036
- FR-A- 2 266 215
- GB-A- 744 683
- US-A- 3 869 690

## Beschreibung

Die Erfindung betrifft ein Schaltgerät nach dem Oberbegriff des Patentanspruches 1, vorzugsweise ein thermisches Schaltgerät mit mindestens einem Schalter.

Derartige Schaltgeräte dienen insbesondere zum Steuern oder Regeln des Betriebes von Elektrogeräten, vorzugsweise Elektro-Wärmegeräten, wie Flüssigkeitserhitzern, z.B. Wasser- oder Friteusen-Erhitzern, Grill- bzw. Bratplatten, Backöfen oder dgl.. Durch die FR-A-2 266 215, die DE-A-2 414 813 und die DE-A-2 540 499 sind Temperaturregler bekannt geworden. Der als Übertragungshebel von einer Ausdehnungsdose auf den Schalter dienende Gelenkarm ist mit Bolzen an einem Tragteil bzw. Isolierkörper in einer zur Gelenkachse parallelen Ebene befestigt. Beim Gegenstand der GB-A-744 683 ist der Schaltarm am Tragteil nicht befestigt, sondern über ein Lager schwenkbar gelagert.

Der Erfindung liegt die Aufgabe zugrunde, Nachteile bekannter Ausbildungen zu vermeiden, vorzugsweise einem Schaltgerät, insbesondere seinen wirksamen Bauteilen, bei einfachem und leichtem Aufbau eine hohe Festigkeit bzw. Steifigkeit zu geben.

Erfindungsgemäß sind die Merkmale des Patentanspruches 1 vorgesehen. Es kann mindestens ein Tragteil so ausgebildet sein, daß er sich längs des Schaltarmes mehr als ein Fünftel oder Viertel, vorzugsweise mehr als die Hälfte der freien Länge des Schaltarmes erstreckt, wobei der Tragteil mit dem größten Teil dieser Erstreckung sich vor dem hinteren Ende des Schaltarmes befindet, d.h. sich vom hinteren Ende des Schaltarmes in Richtung zu dessen vorderen Ende erstreckt, so daß für den Tragteil praktisch keine zusätzliche Baulänge des Grundkörpers benötigt wird. Es ist denkbar, diesen Tragteil durch einen Quer- bzw. Randsteg mit entsprechender Ausdehnung zu bilden. Mindestens ein Tragteil für den Schaltarm liegt in einer Ebene quer zur Gelenkachse, wobei er z.B. steg- oder plattenförmig ausgebildet sein kann. Die Schaltarmkräfte wirken dadurch etwa in der Ebene der höchsten Verformungsfestigkeit des Tragteiles.

Der Tragteil könnte etwa parallel zur Gelenkachse an den übrigen Grundkörper anschließen, seine Festigkeit in der Belastungsrichtung erhöht sich aber, wenn er entlang einer etwa parallel zur Längsrichtung des Schaltarmes bzw. etwa rechtwinklig zur Gelenkachse liegenden Längsbegrenzung an den übrigen Grundkörper anschließt.

Es ergibt sich eine besonders einfache Ausbildung, wenn mindestens ein Tragteil im Bereich dieser seitlich äußeren Längsbegrenzung vorgesehen ist, da dann der Raum zwischen diesen Längsbegrenzungen völlig frei für die Aufnahme von Bauteilen der Betätigungseinrichtung ist. Sind zwei einander im Abstand etwa parallel gegenüberstehende Tragteile vorgesehen, so kann deren Abstand voneinander so gewählt werden, daß der Schaltarm genau zwischen sie paßt und daß sie praktisch seitliche Schutzschilde für den Aufnahmeraum bilden. Dadurch kann auch ohne zusätzliche Bauteile der Aufnahmeraum als seitlich durch die Tragschilde und an zwei einander gegenüberliegenden Seiten durch den Grundkörper und den Schaltarm begrenzter Gehäuseraum ausgebildet werden.

Hohe Festigkeit erzielt man, indem ein Tragteil durch einen beispielsweise plattenförmigen Winkelschenkel gebildet ist, dessen Winkel kante quer zum Schaltarm bzw. dem Grundkörper liegt, wobei zwei Tragteile einstückig durch die Schenkel eines U-förmigen Tragkörpers gebildet sein können. Ihr Abstand kann annähernd die Breite des Grundkörpers und auch des Schaltarmes sein, so daß der Schaltarm etwa so breit wie der Grundkörper sein kann. Auch ein Schaltarm aus dünnem Blech kann so eine sehr flache Federkennlinie bzw. eine hohe Festigkeit aufweisen.

Statt Tragteile durch den Isolierkörper zu bilden, können sie durch mindestens einen vom Isolierkörper gesonderten Bauteil, z.B. aus Blech, insbesondere als Stanzbiegeteil, gebildet sein. Da dieser Tragkörper durch den Tragteil wesentlich versteift ist, kann er aus verhältnismäßig dünnem Blech von beispielsweise weniger als einem Millimeter Dicke, z.B. 0,6 mm Dicke, hergestellt werden, wobei die Blechdicke des Tragkörpers etwa der des Schaltarmes entsprechen kann. Bei den beschriebenen und auch bei anderen Schaltgeräten kann der Schaltarm mit dem Grundkörper bzw. mit einem Tragteil über eine selbsteinrastende, vorzugsweise eine Rast- bzw. Schnappverbindung, verbunden werden, die weder gesonderte Befestigungsmittel, noch gesonderte Montageschritte, wie Biege- oder Quetschvorgänge, braucht. Dadurch kann das Schaltgerät besser durch Roboter montiert werden. Auch ist eine Lockerung der Verbindung zwischen Schaltarm und Grundkörper im Laufe der Betriebszeit ausgeschlossen.

Wenn ein zwischen dem Schaltarm und dem gegenüberliegenden Grundkörper gebildeter Aufnahmeraum zwischen den seitlich äußeren Längskanten des Schaltarmes zum hinteren Ende des Grundkörpers wenigstens teilweise geöffnet ist, so daß z.B. innerhalb des Aufnahmeraumes befindliche Teile der Betätigungseinrichtung in die entsprechende Öffnung eingreifen können, können diese Teile kompakter untergebracht bzw. ohne zusätzlichen Raumaufwand größer dimensioniert werden, was wiederum eine VergröBerung des Schalthubes und eine höhere Schaltgenauigkeit ermöglicht.

Vorteilhaft ist, daß der aus keramischem Werkstoff, wie Steatit, bestehende Isolierkörper auf einem verhältnismäßig großen Teil der Länge des Grundkörpers frei liegen bzw. über den Tragkörper vorstehen und im Bereich des Tragkörpers als besonders dünne, annähernd über die Länge des Tragkörpers und/oder dessen Breite durchgehende Platte ausgebildet werden kann. Der Aufnahmeraum zwischen den seitlichen Tragteilen ist so auf der dem Schaltarm gegenüberliegenden Seite von einer Isolierplatte begrenzt. Der Tragkörper aus Blech dient auch der Befestigung des Schaltgerätes an einer Geräteblende o.dgl., wobei durch den dünnen Tragkörper eine hohe Elastizität entsteht. Er kann daher Befestigungs-Verformungen aufnehmen, ohne sie auf die Funktionsteile zu übertragen. Die Halterung des Schaltarmes erfolgt dabei seitlich des Grundkörpers, während dessen Befestigung an seiner vom Schaltarm abgekehrten Seite erfolgt, so daß Verformungen des Tragkörpers auch nicht zu Lage- bzw. Formänderungen der Tragteile führen müssen.

Die Erfindung ist insbesondere für Schaltgeräte mit einem einarmigen Hebel zwischen Schalterdruckpunkt und Betätigungseinrichtung geeignet. Diese Betätigungseinrichtung arbeitet zweckmäßig temperaturabhängig und kann auch von Hand, z.B. über eine Stellspindel, auf unterschiedliche Betriebstemperaturen bzw. Leistungsniveaus stufenlos einstellbar sein. Sie kann eine Membran- bzw. Ausdehnungsdose sein, die über ein Kapillarrohr an einen Temperaturfühler am Elektrogerät angeschlossen ist. Die Ausdehnungsdose liegt zweckmäßig in dem genannten Aufnahmeraum mit zur Gelenkachse etwa rechtwinkliger Mittelachse bzw. achsgleich zur Stellspindel, die unmittelbar auf die Ausdehnungsdose wirken kann. So kann diese Ausdehnungsdose einen großen Außendurchmesser haben, da sie durch die in dem Schaltarm vorgesehene, fensterartige Öffnung teilweise hindurchgreifen kann.

Ein Ausführungsbeispiel der Erfindung mit Abwandlungen ist in den Zeichnungen dargestellt und wird im folgenden näher erläutert. In den Zeichnungen zeigen:
- Fig. 1: ein erfindungsgemäßes Schaltgerät in perspektivischer Darstellung und bei teilwiese abgehobener Deckel haube,
- Fig. 2: das Schaltgerät gemäß Fig. 1 im Längsschnitt,
- Fig. 3: einen Ausschnitt der Fig. 1 in vergrößerter Darstellung,
- Fig. 4: einen Teil des Schaltgerätes im Längsschnitt gemäß Fig. 2 und in noch nicht zusammengefügtem Zustand,
- Fig. 5: eine Ansicht auf die Innenseite des Grundkörpers des Schaltgerätes und
- Fig. 6: das Schaltgerät in teilweise geschnittener Ansicht auf das hintere Ende und in noch nicht vollständig zusammengesetztem Zustand.

In Fig. 1 - 6 weist ein erfindungsgemäßes Schaltgerät 1 einen flachen, annähernd plattenförmigen Grundkörper 2 auf, der aus einem metallenen, annähernd U-förmigen Tragkörper 3 sowie einem an diesem befestigten, abgestuft plattenförmigen, keramischen Isolierkörper 4 zusammengesetzt ist und außerhalb des Tragkörpers 3 an einer Plattenseite des Isolierkörpers 4 einen freiliegenden Schalter 5 in Form eines Schnappschalters trägt. An einem quer zur Längsrichtung des Grundkörpers 2 frei sowie entfernt vom Tragkörper 3 liegenden Ende stehen von dem Isolierkörper 4 über die den Schalter 5 tragende Plattenseite mindestens zwei etwa in einer gemeinsamen Ebene angeordnete elektrische Anschlußglieder 6 in Form von Flachsteckzungen ab, die mit abgewinkelten Schenkeln an der jeweils zugehörigen Plattenseite des Isolierkörpers 4 anliegend mit Schrauben befestigt sind und für den elektrischen Anschluß des Schalters 5 dienen.

Der Schalter 5 trägt am Ende einer frei ausragenden, eine Schnappfeder bildenden Kontaktfeder 9 einen bewegbaren Kontakt 7, dem ein fester Kontakt 8 zugeordnet ist, wenn das Schaltgerät als Ein- oder Ausschalter dient. Dann sind zwei Anschlußglieder vorhanden. Bei Ausbildung als Umschalter liegt der bewegbare Kontakt 7 zwischen zwei festen Kontakten, denen je eines von drei Anschlußgliedern 6 zugeordnet ist. Die längliche, In einer zum Isolierkörper 4 etwa parallelen Ebene liegende Kontaktfeder 9 ist nur mit ihrem vom Kontakt 7 entfernten Ende an dem Isolierkörper 4 frei auskragend befestigt und bildet zwischen ihren Enden durch eine Quersicke ein gekrümmt vorstehendes Druckglied 10, über welches der bewegbare Kontakt 7 betätigt wird.

Zur Betätigung des Schalters 5 ist eine Betätigungseinrichtung 11 vorgesehen, die in einer mechanischen Hintereinanderschaltung als thermomechanisches bzw. thermohydraulisches Schaltglied eine flache Ausdehnungsdose 12 und eine zu dieser etwa achsgleiche Stellspindel 13 aufweist, welche annähernd rechtwinklig zur Ebene des Isolierkörpers 4 liegt und mit Gewinde gegenüber dem Grundkörper 2 axial verstellbar gelagert ist. Das auf der vom Schalter 5 bzw. von der Ausdehnungsdose 12 abgekehrten Plattenseite des Grundkörpers 2 vorstehende Ende der Stellspindel 13 dient zur drehschlüssigen Verbindung mit einem Stellknopf oder dgl. zur Einstellung des Schaltgerätes auf unterschiedliche Schalttemperaturen. Das andere Ende der Stellspindel liegt mit einem kugeligen Endglied einer zentralen Druckplatte an der zugehörigen Seite bzw. an der zugehörigen Membranschale der Ausdehnungsdose 12 gegenüber, wobei das Endglied bei ausgeschaltetem Schaltgerät 1 einen Abstand von dieser Druckplatte haben kann und ansonsten an der Druckplatte anliegt.

Die Ausdehnungsdose 12 besteht aus zwei an ihren abgewinkelten Rändern dicht verbundenen Membranschalen, die zwischen sich einen Druckausdehnunsraum begrenzen, sodaß die Ausdehnungsdose 12 eine von der Stellspindel 13 einstellbar beeinflußte Betätigungsbewegung ausführt.Diese wird auf den Schalter 5 durch einen flachen, beispielsweise aus Federstahl bestehenden, frei auskragenden Schaltarm 14 übertragen, der etwa parallel zur Ebene des Isolierkörpers 4 und parallel zum Grundkörper 2 verläuft. Schalter 5 und Ausdehnungsdose 12 liegen etwa parallel zwischen Isolierkörper 4 und Schaltarm 14. Die Ausdehnungsdose 12 ist mit einem in ihrer Achse liegenden, vorstehenden Nippel zwischen den Enden des Schaltarmes 14 ohne zusätzliche Befestigungsmittel durch verkralltes Einsetzen in eine Öffnung direkt am Schaltarm 14 befestigt, so daß sie mit diesem eine in sich geschlossene Baueinheit bildet. Der Nippel kann als Anschlußnippel für ein an die Ausdehnungsdose 12 angeschlossenes, am anderen Ende einen Temperaturfühler tragendes Kapillarrohr dienen, die ein mit einer Ausdehnungsflüssigkeit gefülltes System bilden. Der Kapillarrohranschluß kann aber auch an der anderen Seite erfolgen. Nahe seinem freien Ende trägt der Schaltarm 14 ein isolierendes Betätigungsglied 19. Es betätigt den Schnappschalter 5.

Die Stellspindel 13 trägt zwischen der Ausdehnungsdose 12 und dem Grundkörper 2 einen gegenüber ihr verdrehgesicherten, annähernd kreisscheibenförmigen Stellanschlag 15, der einen über den Umfang vorstehenden Anschlagnocken zur Begrenzung des Drehweges der Stellspindel 13 aufweist. Der Stellanschlag 15 Ist mit einer nicht kreisförmigen Durchgangsöffnung auf einen komplementär ausgebildeten Endabschnitt der Stellspindel 13 aufgesteckt und durch eine gleichzeitig als Rastfeder 16 dienende Feder in seiner aufgesteckten Lage axial dadurch gesichert, daß diese Feder auf der vom Grundkörper 2 abgekehrten Scheibenseite des Stellanschlages 15 mit Vorspannung gleitet und den Stellanschlag 15 gegen eine entsprechende Ringschulter der Stellspindel oder eines Spindellagers 18 anlegt. Dieses Spindellager 18 durchsetzt den Grundkörper 2 sowohl im Bereich des Tragkörpers 3 als auch des Isolierkörpers 4 in Form einer Buchse, die z.B. durch Verkrallung in einer Durchgangsöffnung des Tragkörpers 3 sowohl axial als auch in Umfangsrichtung lagegesichert ist. Durch die beschriebene Ausbildung führt der Stellanschlag 15 die Axialbewegungen der Stellspindel 13 nicht mit aus, sondern er ist gegenüber der Stellspindel 13 axial verschiebbar angeordnet. Quer zur Längsrichtung des Grundkörpers 2 sind beiderseits der Stellspindel 13 auf der vom Schalter 5 abgekehrten Plattenseite aus dem Tragkörper 3 zungenförmig abgekröpfte Befestigungsglieder 17 mit augenartigen Gewindebohrungen herausgeformt, die so zur Befestigung des Schaltgerätes 1 bzw. des Grundkörpers 2 an der Innenseite einer Geräteblende oder dgl. dienen, das nur diese geringfügig federnd verformbaren Befestigungsglieder 17 an der Gegenfläche anliegen, während der übrige Grundkörper 2 berührungsfrei liegt.

Im Bereich des hinteren, vom Schalter 5 bzw. den Anschlußgliedern 6 weiter entfernten und auf der von diesen abgekehrten Seite der Betätigungseinrichtung 11 liegenden Endes sind beiderseits seitlich des Grundkörpers 2 und annähernd in den Ebenen der seitlichen Längsseiten 21 des Isollerkörpers 4 zwei annähernd plattenförmige, jedoch durch Profilierungen versteifte, zueinander im wesentlichen parallele Tragteile 20 vorgesehen, die im wesentlichen bis zum hinteren Ende des Grundkörpers 2 bzw. des Tragkörpers 3 reichen bzw. dieses Ende bilden und sich von diesem Ende nach vorne nur über einen etwa in der Größenordnung der Hälfte liegenden Teil der Länge des Grundkörpers 2 erstrecken, wobei dieser Teil höchstens der Hälfte der Gesamtlänge des Grundkörpers 2 entsprechen oder kleiner sein kann. Die Tragteile 20 stehen über die den Schalter 5 tragende Plattenseite des Isolierkörpers 4 etwa um dessen Dicke vor und decken die zugehörigen Bereiche von dessen seitlichen Längsseiten 21 so ab, daß der Isolierkörper 4 nahezu zentriert zwischen den Innenseiten der Tragteile 20 liegt. Gleichzeitig reichen die Tragteile 20 mit ihren freien Längskanten so nahezu bis an die Ebene des Schaltarmes 14, daß sie seitlich beiderseits des Umfanges der Ausdehnungsdose 12 und im Abstand von dieser liegen. Die Tragteile 20 sind durch seitliche Abwinkelungen einteilig mit dem Tragkörper 3 aus dünnem Blech hergestellt. Sie verbreitern den Grundkörper 2 nur unwesentlich über den Isolierkörper 4 hinaus.

Die Tragteile 20 dienen zur Halterung bzw. Lagerung des Schaltarmes 14, der im Bereich seines von seinem vorderen, freien Armende 22 abgekehrten hinteren Armendes 23 eine etwa in seiner Ebene liegende Gelenkzone 24 mit einer Gelenkachse 25 bildet, die annähernd rechtwinklig zur Längsrichtung des Grundkörpers 2 und etwa parallel zu dessen Ebene so vorgesehen ist, daß sie im Bereich des hinteren Endes des Grundkörpers 2 auf der von diesem abgekehrten Seite der Ausdehnungsdose 12 liegt. Die Gelenkzone 24 ist durch eine annähernd viertelkreisförmig gekrümmte Abwinkelung 27 des hinteren Endes des Schaltarmes 14 gebildet, die in einen annähernd ebenen Halterungsschenkel 26 übergeht. Das hintere Ende des in Draufsicht nach vorne annähernd trapezförmig verjüngten Schaltarmes 14 sowie der Halterungsschenkel 26 sind annähernd so breit wie der Grundkörper 2 bzw. wie der lichte Abstand zwischen den Tragteilen 20, so daß der Halterungsschenkel 26 und damit der Schaltarm 14 lediglich durch ggf. federnd eingespannte Lage zwischen den Tragteilen 20 gegen seitliche Verschiebungen gegenüber dem Grundkörper 2 spielfrei gesichert ist. Der Halterungsschenkel 26 liegt am hinteren Ende des Grundkörpers 2 bzw. des Isolierkörpers 4 und annähernd in einer zur Ebene des Grundkörpers 2 rechtwinkligen Ebene, wobei die vom Schaltarm 14 abgekehrte Außenseite des Halterungsschenkels 26 im wesentlichen frei liegt.

Durch die beschriebene Ausbildung liegen die Tragteile 20 in Ebenen 28, die quer zur Gelenkachse 25 vorgesehen sind, wobei die Tragteile 20 bis nahe an diese Gelenkachse 25 reichen, so daß sich geringe Hebelkräfte ergeben. Außerdem schließt jeder Tragteil 20 über eine Längsbegrenzung 29 an den Grundkörper 2 bzw. den Tragkörper 3 an, die quer bzw. rechtwinklig zur Gelenkachse 25, sowie parallel zur Ebene des Grundkörpers 2 und/oder in der Ebene des Tragteiles 20 etwa in der Ebene der vom Schaltarm 14 abgekehrten Plattenseite des Grundkörpers 2 bzw. des Isolierkörpers 4 liegt, so daß sich ein sehr günstiger Kräfteübergang vom Tragteil 20 auf den übrigen Grundkörper 2 ergibt. Die Tragteile 20 sind dabei durch seitliche Abwinkelungen einer im wesentlichen ebenen Grundplatte 30 des Tragkörpers 3 gebildet, die an der genannten Plattenseite des Isolierkörpers 4 anliegt, aus welcher die Befestigungsglieder 17 herausgeformt sind und gegenüber welcher das Spindellager 18 gesichert befestigt ist. Dadurch umfaßt der Tragkörper 3 den zugehörigen Längsteil des Isolierkörpers 4 an beiden Seiten, wobei der Tragkörper 3 mit in Innengewindebohrungen der im wesentlichen ganzflächig am Isolierkörper 4 anliegenden Grundplatte 30 eingreifenden Schrauben o.dgl. an dem Isolierkörper 4 befestigt ist und mit diesem sowie ggf. mit dem Spindellager 18 und dem Schalter 5 eine in sich geschlossene Baueinheit bildet. In diese Baueinheit kann dann von der Grundplatte 30 her die Stellspindel 13 eingeschraubt, danach der Stellanschlag 15 und die Rastfeder 16 eingesetzt und schließlich die aus Schaltarm 14 und Ausdehnungsdose 12 bestehende Baueinheit lediglich durch eine Schnappverbindung vorgespannt und formschlüssig spielfrei gesichert befestigt werden.

Die seitlichen Randbereiche 31 des Halterungsschenkels 26 bilden streifenformige Steckglieder zum Einführen in Steckschlitze 33, die im Bereich des hinteren Endes des Grundkörpers 2 bzw. der Tragteile 20 in diesen so vorgesehen sind, daß sie in einer gemeinsamen, zur Plattenebene des Grundkörpers 2 annähernd rechtwinkligen bzw. zur Gelenkachse 25 annähernd parallelen oder sogar angenähert in der Gelenkachse 25 vorgesehenen Ebene liegen. Die sich quer zur Plattenebene des Grundkörpers 2 erstreckenden Steckschlitze 33 könnten zwar durch an den Innenseiten der Tragteile 2 offene Nuten, jedoch zweckmäßig durch Durchbrüche der Tragteile 20 gebildet sein. Jeder Steckschlitz 39 ist dadurch gegenüber der Ebene 28 des zugehörigen Tragteiles 20 geringfügig nach innen versetzt, daß er seitlich von zwei aus dem Tragteil 20 durch Abkröpfungen herausgeformten, streifenförmigen Stegvorsprüngen 25 beiderseits begrenzt ist, wobei die Stegvorsprünge 35 über die schrägen Abkröpfungen jeweils mit beiden Enden an den übrigen Tragteil 20 anschließen und Profilierungen bilden, die zu einer weiteren Versteifung des Tragteiles 20 beitragen. Die Steckschlitze 33 reichen annähernd über die gesamte Länge der Stegvorsprünge 35 einschließlich deren Abkröpfungen bzw. über den größten Teil der Höhe des jeweils zugehörigen Tragteiles 20. Der Halterungsschenkel 26 ist auch durch eine Kippverlagerung so gegenüber den Schlitzflanken verspannt, daß er an einer Stelle an einer Schlitzflanke und in Schlitzlängsrichtung im Abstand davon an der anderen Schlitzflanke abgestützt ist. Der jeweilige Steckschlitz 33 kann zu diesem Zweck unter wenigen Winkelgraden gemäß Fig. 1 z.B. nach rechts bzw. hinten so geneigt sein, daß der Halteschenkel 26 in der Kippverspannung trotzdem parallel zur Stellspindel 13 bzw. rechtwinklig zur Längsrichtung des Schaltarmes liegt.

Über die seitlichen Kanten des Halterungsschenkels 26 bzw. von dessen Randbereichen 31 steht jeweils ein einteilig mit dem Schaltarm 14 ausgebildeter Rastnocken 36 vor, der an seiner dem Schaltarm 14 zugekehrten Seite eine etwa rechtwinklig zum Tragteil 20 vorspringende Rastschulter 37 und an der davon abgekehrten Seite eine Einführschräge 38 bildet. Eine entsprechende Einführschräge 39 ist auch an jeder Seite des freien Endes des Halterungsschenkels 26 vorgesehen. Für die Montage des Schaltarmes 14 wird der Halterungsschenkel 26 zwischen die freien Längskanten der Tragteile 20 in der Ebene der Steckschlitze 33 eingeführt, wobei er durch die ggf. an den Längskanten der Tragteile 20 auflaufenden Einführschrägen 39 seitlich selbsttätig ausgerichtet wird, so daß auch eine Montage mit Handhabungsautomaten (Roboter) einfach durchzuführen ist. Beim Auflaufen der Einführschrägen 38 der Rastnocken 36 gegen die freien Längskanten der Tragteile 20 werden diese federnd nach außen gespreizt, wobei der Halterungsschenkel 26 mit seinem Ende bereits in die Steckschlitze 33 eingreift und dadurch geführt ist. Die Einführschrägen 38 können ggf. auch noch auf einen Teil der zugehörigen, zwischen den Stegvorsprüngen 35 im Bereich des zugehörigen Schlitzendes fortgeführten Abkröpfung auflaufen, bis sie in den Bereich der Steckschlitze 33 gelangen, so daß die Tragteile 20 federnd zurückspringen und dadurch die Rastnocken 36 so sperren, daß der Schaltarm 14 in der zur Einsteckrichtung entgegengesetzten Richtung formschlüssig gesichert ist. Daher bilden die zugehörigen Schlitzenden der Steckschlitze 33 Gegenschultern 40 für die Rastschultern 37 der Rastnocken 36. In Einsteckrichtung ist der Schaltarm 14 durch entsprechendes Anschlagen des Halterungsschenkels 26 an den anderen Schlitzenden gesichert.

In der montierten Lage liegt der Halterungsschenkel 26 zumindest mit seinem freien Ende in einem nutförmigen Freiraum 41, der durch die hintere Endfläche 42 des Isolierkörpers 4 und einen hinteren Querschenkel 43 des Tragkörpers 3 begrenzt ist, wobei dieser gegenüber der Breite des Tragkörpers 3 wesentlich schmalere Querschenkel 43 vom hinteren Ende der Grundplatte 30 in derselben Richtung wie die Tragteile 20 abgewinkelt ist. Durch die dadurch gebildeten Begrenzungsflächen des Freiraumes 41 ist der Halterungsschenkel 26 gegen Beulverformungen gesichert, die bei entsprechend hoher Belastung der Gelenkzone 24 eventuell auftreten und zu einer Lockerung gegenüber den Tragteilen 20 führen könnten. Der Halterungsschenkel 26 kann durch eine U-förmige Sicke weiter versteift sein.

Die Tragteile 20 lagern die Rastfeder 16 am Grundkörper 2. Die Rastfeder 16 ist eine streifenförmige Blattfeder, die mit etwas schmaleren Enden in Lagerschlitze 44 eingreift, die etwa parallel zur Plattenebene des Grundkörpers 2 in den Tragteilen 20 vor den Steckschlitzen 33 und nahe den freien Längskanten der Tragteile 20 vorgesehen sind. Zwischen den Enden ist die Rastfeder 16 für den Durchtritt der Stellspindel 13 ausgespart, wobei die dadurch gebildeten Längsstreifen etwa in der Mitte der Länge der Rastfeder 16 jeweils zu einem etwa V-förmigen Nocken gebogen sind. Der näher beim hinteren Ende des Grundkörpers 2 liegende Nocken dient als Rastnocken 45 für den Eingriff in einen entsprechenden Umfangsausschnitt des Stellanschlages 15 in der Null- bzw. Ausschaltstellung des Schaltgerätes 1. Der andere, auf der gegenüberliegenden Seite der Stellspindel 13 liegende Nocken läuft vorgespannt kufenartig auf der zugehörigen Stirnseite des Stellanschlages 15 in jeder Drehstellung der Stellspindel 13 und hält ebenso wie der Rastnocken 45 den Stellanschlag 15 federnd in seiner axialen Arbeitsstellung. Dem Anschlagnocken des Stellanschlages 15 ist an der zugehörigen Seite des Grundkörpers 2 ein Gegenanschlag 46 zugeordnet, der zweckmäßig durch einen Vorsprung des Isolierkörpers 4 gebildet ist und auf der vom hinteren Ende des Grundkörpers 2 abgekehrten Seite des Stellanschlages 15 bzw. zwischen diesem und dem Schalter 5 liegt. Der in Fig. 5 im Bereich des Tragkörpers 3 nur strichpunktiert angedeutete Isolierkörper 4 bildet im Bereich des Tragkörpers 3 eine in der Dicke reduzierte Isolierplatte 47, die vom Spindellager 18 durchsetzt ist, an der dem Schaltarm 14 zugekehrten Plattenseite über eine abgesetzte, den Gegenanschlag 46 aufweisende Stufe in den übrigen, außerhalb des Tragkörpers 3 liegenden Teil des Isolierkörpers 4 übergeht und dessen vorderes, im Bereich dieser Stufe liegendes Ende etwa mit dem vorderen Ende der Grundplatte 30 zusammenfällt. Dadurch steht der Isolierkörper 4 mit seinem den Schalter 5 sowie die Anschlußglieder 6 tragenden Teil frei über den Tragkörper 3 vor.

Eine Zugentlastung 48 für das in Fig. 2 angedeutete Kapillarrohr 49 kann baulich mit dem Querschenkel 43 in einfacher Weise dadurch vereinigt sein, daß aus dem Querschenkel 43 eine gekrümmte Zunge nach außen herausgestanzt ist, mit welcher das von der Ausdehnungsdose 12 weggeführte Kapillarrohr 49 durch Klemmung gegenüber dem Grundkörper 2 festgelegt werden kann, so daß eventuelle Zugbeanspruchungen nicht auf den Anschluß des Kapillarrohres 49 an der Ausdehnungsdose 12 wirken.

Ferner kann, (in Fig. 4 gestrichelt) an der oberen Kante des Querschenkels 43 eine Flachsteckzunge 60 ähnlich den Flachsteckzungen 6 angeformt sein, die zum Anstecken einer Erdungsleitung für den Fall vorgesehen werden kann, daß beispielsweise bei einer Kunststoff-Herdblende die Erdung nicht über die Befestigung des Reglers sichergestellt ist.

Wie die Zeichnungen ferner zeigen, ist im Bereich des hinteren Endes des Schaltarmes 14 eine über mehr als die Hälfte der Breite des Grundkörpers 2 reichende, fensterartige Öffnung 50 vorgesehen, die sich vom hinteren Armende 23 des Schaltarmes 14 über die Abwinkelung 27 und über den größten Teil der Höhe des Halterungsschenkels 26 erstreckt sowie etwa in der Mitte der Breite des Grundkörpers 2 bzw. annähernd symmetrisch zu einer zur Längsrichtung des Grundkörpers 2 parallelen sowie zu dessen Plattenebene rechtwinkligen Axialebene der Ausdehnungsdose 12 liegt. In diese Öffnung 50 kann der hintere Umfangsabschnitt der Ausdehnungsdose 12 eingreifen, so daß auch eine Ausdehnungsdose 12 relativ großen Durchmessers ohne Vergrößerung des Grundkörpers 2 untergebracht bzw. der Abstand zwischen dem Angriffspunkt der Ausdehnungsdose 12 und dem Betätigungsglied 19 zur Erzielung einer größeren Hebelübersetzung vergrößert werden kann. Die Öffnung 50 kann z.B. annähernd bis zur freien Längskante des Querschenkels 43 reichen. Durch diese Öffnung 50 ist der Halterungsschenkel 26 in Ansicht annähernd U-förmig, so daß er lediglich mit im Abstand voneinander liegenden Seitenschenkeln 51 über die Abwinkelungen 27 an den Schaltarm 14 anschließt, während diese Seitenschenkel 51 in ihrem vom Schaltarm 14 weiter entfernten Endbereich über einen in dem Freiraum 41 liegenden Quersteg 52 miteinander verbunden sind.

Zur Abdeckung des Grundkörpers 2 an der die Funktionsteile, nämlich die Betätigungseinrichtung 11 und den Schalter 5 tragenden Seite, ist eine Deckelhaube 53 vorgesehen (Fig 1,2), die alle für die Arbeitsfunktionen des Schaltgerätes 1 wichtigen bzw. die belastungsempfindlichen Teile nach außen verkapselt und aus isolierendem Werkstoff, insbesondere Kunststoff, besteht. Diese Deckelhaube 53 kann mit über ihren Haubenrand vorstehenden und zwischen ihren Enden etwa in der Mitte der Länge des Grundkörpers liegenden, zungenförmigen Schnappgliedern 54 rastend unmittelbar in den Grundkörper 2, insbesondere in den Isolierkörper 4 eingreifen. Die Schnappglieder 54 schließen unmittelbar an die vorderen Enden der Tragteile 20 an und die Außenseiten der Schnappglieder 54 bzw. die zugehörigen Außenseiten der Deckelhaube 35 liegen etwa fluchtend mit den Außenseiten der Tragteile 20. Die Tragteile 20 können dabei nur über einen Teil ihrer Höhe von der Deckelhaube 53 übergriffen werden, wobei durch die nach innen versetzten Steckschlitze 33 gewährleistet ist, daß die seitlichen Randbereiche 31 des Halterungsschenkels 26 nicht über die Außenseiten der Tragteile 20 vorstehen.

## Patentansprüche

1. Schaltgerät mit einem Grundkörper (2), mindestens einem Schalter (5) und wenigstens einer Betätigungseinrichtung (11) für den Schalter (5), welche zur Übertragung einer Betätigungsbewegung einen Schaltarm (14) aufweist, wobei ein Halterungsschenkel (26) des Schaltarmes (14) formschlüssig gesichert an wenigstens einem Tragteil (20) des Grundkörpers (2) gehaltert und für den Schaltarm (14) eine eine Gelenkachse (25) bestimmende federnde Gelenkzone (24) vorgesehen ist, dadurch gekennzeichnet, daß mindestens ein den Halterungsschenkel (26) formschlüssig aufnehmender Tragteil (20) für den Schaltarm (14) in einer zur Gelenkachse (25) quer liegenden Ebene (28) angeordnet ist.

2. Schaltgerät nach Anspruch 1, dadurch gekennzeichnet, daß der Schaltarm (14) federnd ausgebildet ist und von der Gelenkzone (24) für die Betätigung eines bewegbaren Kontaktes (7) des Schalters (5) frei ausragt, daß der Schalter (5) wenigstens teilweise an einem Isolierkörper (4) des Grundkörpers (2) angeordnet ist und daß insbesondere der Schaltarm (14) in der Nähe der Gelenkzone (24) an dem quer zu ihm vorstehenden Tragteil (20) des Grundkörpers (2) gehaltert ist.

3. Schaltgerät nach Anspruch 1 oder 2, dadurch gekennzeichnet, daß mindestens ein Tragteil 820) für wenigstens einen Schaltarm (14) entlang einer etwa parallel zur Längsrichtung des Schaltarmes (14) liegenden Längsbegrenzung (29) an einen Grundkörper (2) anschließt und/oder daß zwei einander etwa parallel gegenüberstehende, insbesondere seitlich im Bereich der Außenseiten eines Schaltarmes (14) angeordnete Tragteile (20) vorgesehen sind, an denen der Schaltarm (14) vorzugsweise mit seitlichen Randbereichen (31) gehaltert ist.

4. Schaltgerät nach einem der vorhergehenden Ansprüche, dadurch gekennzeichnet, daß mindestens ein Tragteil (20) für einen Schaltarm (14) nach Art eines Tragschildes plattenförmig ausgebildet ist, und insbesondere zwei gegenüberstehende Tragschilde durch die Schenkel eines in Längsansicht des Schaltarmes (14) annähernd U-förmigen Tragkörpers (3) gebildet sind, und daß vorzugsweise mindestens ein Tragteil (20) für einen Schaltarm (14) als von einem Isolierkörper (4) gesonderter Bauteil, z.B. aus Blech ausgebildet ist, wobei insbesondere mindestens ein Tragteil (20) und der Isolierkörper (4) einander in Längsrichtung des Schaltarmes (14) übergreifen.

5. Schaltgerät nach einem der vorhergehenden Ansprüche, dadurch gekennzeichnet, daß wenigstens ein Schaltarm (14) an mindestens einem Tragteil (20) über eine Schnappverbindung gehaltert und insbesondere der Tragteil (20) nach Art einer Schappfeder federnd angeordnet und/oder der Schaltarm (14) gegenüber dem Tragteil in mindestens einer Richtung verspannt ist.

6. Schaltgerät nach einem der vorhergehenden Ansprüche, dadurch gekennzeichnet, daß mindestens ein Tragteil (20) für die Halterung eines Schaltarmes (14) einen Steckschlitz (33), insbesondere einen schlitzförmigen Durchbruch aufweist, dessen Schlitz-Mittelebene (34) vorzugsweise etwa rechtwinklig bis geringfügig geneigt zum Tragteil (20) liegt und/oder dessen Längsrichtung quer zur Längsrichtung des Schaltarmes (14) vorgesehen ist und in den der Schaltarm (14) mit einem Ansatz so eingreift, daß dieser im Bereich beider Schlitzenden an gegenüberliegenden Schlitzflanken verspannt anliegt.

7. Schaltgerät nach einem der vorhergehenden Ansprüche, dadurch gekennzeichnet, daß ein Schaltarm (14) für die Halterung an mindestens einem Tragteil (20) einen Rastnocken (36) aufweist, der vorzugsweise aus einer Seitenkante des Schaltarmes (14) herausgeformt ist und/oder an einer von einer Rastschulter (36) abgekehrten Seite eine Einführschräge (38) bildet, wobei insbesondere der Schaltarm (14) durch federnde Vorspannung in der Halterung gesichert ist.

8. Schaltgerät nach einem der vorhergehenden Ansprüche, dadurch gekennzeichnet, daß mindestens ein Tragteil (20) für die Halterung eines Schaltarmes (14) einen gegen diesen vorstehenden Halterungsvorsprung, insbesondere einen mit beiden Enden einteilig an den Tragteil (20) anschließenden Stegvorsprung (35) aufweist, in welchem der Steckschlitz (33) vorgesehen ist, der vorzugsweise mit einem an einem Ende des Halterungsvorsprunges liegenden Schlitzende eine Gegenschulter (40) für den Rastnocken (36) bildet.

9. Schaltgerät nach einem der vorhergehenden Ansprüche, dadurch gekennzeichnet, daß ein Schaltarm (14) und ein Grundkörper (2) im Bereich einer Halterung für den Schaltarm (14) und zwischen dessen Seitenkanten eine fensterartige Öffnung (50) bilden, die vorzugsweise mindestens seitlich bzw. über den gesamten Umfang vom Schaltarm (14) begrenzt ist und insbesondere im wesentlichen zwischen den Tragteilen (20) liegt.

10. Schaltgerät nach einem der vorhergehenden Ansprüche, dadurch gekennzeichnet, daß ein Schaltarm (14) an einem hinteren Armende (23) einen abgewinkelten Halterungsschenkel (26) aufweist, der in mindestens einen Tragteil (20) und vorzugsweise in einen schlitzförmigen Freiraum (41) zwischen einem hinteren Ende eines Isolierkörpers (4) und einem hinteren Querschenkel (43) eines Tragkörpers (3) eingreift und dessen Abwinkelung (27) eine Gelenkzone (24) bildet.

## Claims

1. Switching device with a body (2), at least one switch (5) and at least one operating mechanism (11) for the switch (5) which, for transmitting an operating movement, has a switching arm (14), a retaining leg (26) of the switching arm (14) being held in positively secured manner on at least one support part (20) of the body (2) and for the switching arm (14) is provided a resilient joint zone (24) defining a joint axis (25), characterized in that at least one support part (20) for the switching arm (14) positively receiving the retaining leg (26) is located in a plane (28) at right angles to the joint axis (25).

2. Switching device according to claim 1, characterized in that the switching arm (14) is resiliently constructed and projects freely from the joint zone (24) for the operation of a movable contact (7) of the switch (5), that the switch (5) is at least partly located on an insulator (4) of the body (2) and that in particular the switching arm (14) is mounted in the vicinity of the joint zone (24) on the support part (20) of the body (2) projecting at right angles thereto.

3. Switching device according to claim 1 or 2, characterized in that at least one support part (20) for at least one switching arm (14) is connected along a longitudinal boundary (29) running roughly parallel to the longitudinal direction of the switching arm (14) to a body (2) and/or that two roughly parallel, facing support parts (20), more particularly arranged laterally in the vicinity of the outsides of a switching arm (14) are provided and on which is retained the switching arm (14), preferably with lateral marginal areas (31).

4. Switching device according to one of the preceding claims, characterized in that at least one support part (20) for a switching arm (14) is constructed in plate-like manner as a support shield and in particular two facing support shields are formed by the legs of an approximately U-shaped support body (3) in a longitudinal view of the switching arm (14) and that preferably at least one support part (20) for a switching arm (14) is constructed as a component separate from an insulator (4), e.g. from sheet metal and in particular at least one support part (20) and the insulator (4) engage over one another in the longitudinal direction of the switching arm (14).

5. Switching device according to one of the preceding claims, characterized in that at least one switching arm (14) is mounted by means of a snap connection on at least one support part (20) and in particular the latter is resiliently arranged in the manner of a snap spring and/or the switching arm (14) is braced in at least one direction with respect to the support part.

6. Switching device according to one of the preceding claims, characterized in that at least one support part (20) for the mounting of a switching arm (14) has a plug-in slot (33), particularly a slot-like opening, whose slot median plane (34) is preferably roughly at right angles to slightly inclined with respect to the support part (20) and/or its longitudinal direction is at right angles to the longitudinal direction of the switching arm (14) and in which the switching arm (14) engages with a step in such a way that in the vicinity of both slot ends it engages in braced manner on facing slot flanks.

7. Switching device according to one of the preceding claims, characterized in that a switching arm (14) for mounting on at least one support part (20) has a locking cam (36), which is preferably shaped out of a lateral edge of the switching arm (14) and/or forms an insertion bevel (38) on a side remote from a locking shoulder (36) and in particular the switching arm (14) is secured by resilient pretensioning in the mounting support.

8. Switching device according to one of the preceding claims, characterized in that at least one support part (20) for mounting a switching arm (14) has a mounting projection projecting with respect thereto and in particular a web projection (35) connecting with both ends in one piece to the support part (20) and in which the plug-in slot (33) is provided, which preferably forms with a slot end located at one end of the retaining projection a counter-shoulder (40) for the locking cam (36).

9. Switching device according to one of the preceding claims, characterized in that a switching arm (14) and a body (2) form in the vicinity of a mounting support for the switching arm (14) and between its lateral edges a window-like opening (50), which is preferably at least laterally or over the entire circumference bounded by the switching arm (14) and in particular is located substantially between the support parts (20).

10. Switching device according to one of the preceding claims, characterized in that a switching arm (14) has on a rear arm end (23) a bent mounting support leg (26), which engages in at least one support part (20) and preferably in a slot-like free space (41) between a rear end of an insulator (4) and a rear crossleg (43) of a support body (3) and whose bend (27) forms a joint zone (24).

## Revendications

1. Appareil interrupteur comprenant un corps de base (2), au moins un interrupteur (5) et au moins un dispositif (11) d'actionnement de l'interrupteur (5), qui comporte un bras de commutation (14) pour transmettre un mouvement d'actionnement, une branche de retenue (26) du bras de commutation (14) étant arrêtée, par concordance de formes, sur au moins une pièce de support (20) du corps de base (2), et une zone élastique d'articulation (24), déterminant un axe d'articulation (25), étant prévue pour le bras de commutation (14), caractérisé par le fait qu'au moins une pièce (20) de support du bras de commutation (14), recevant la branche de retenue (26) par concordance de formes, est disposée dans un plan (28) situé transversalement par rapport à l'axe d'articulation (25).

2. Appareil interrupteur selon la revendication 1, caractérisé par le fait que le bras de commutation (14) est de réalisation élastique et dépasse librement au-delà de la zone d'articulation (24), pour l'actionnement d'un contact mobile (7) de l'interrupteur (5) ; par le fait que l'interrupteur (5) est logé, au moins en partie, dans un corps isolant (4) du corps de base (2) ; et par le fait qu'en particulier le bras de commutation (14) est retenu à proximité de la zone d'articulation (24), sur la pièce de support (20) du corps de base (2) qui fait saillie transversalement par rapport audit bras.

3. Appareil interrupteur selon la revendication 1 ou 2, caractérisé par le fait qu'au moins une pièce (20) de support d'au moins un bras de commutation (14) se rattache à un corps de base (2) le long d'une délimitation longitudinale (29), sensiblement parallèle à la direction longitudinale du bras de commutation (14) ; et/ou par le fait que sont prévues deux pièces de support (20) qui sont opposées à peu près parallèlement l'une à l'autre, sont en particulier disposées latéralement dans la région des faces externes d'un bras de commutation (14), et sur lesquelles le bras de commutation (14) est préférentiellement retenu par des régions marginales latérales (31).

4. Appareil interrupteur selon l'une des revendications précédentes, caractérisé par le fait qu'au moins une pièce (20) de support d'un bras de commutation (14) est réalisée en forme de plaque, à la manière d'un flasque de support, et en particulier deux flasques de support, mutuellement opposés, sont formés par les branches d'un corps de support (3) revêtant approximativement la forme d'un U en élévation longitudinale du bras de commutation (14) ; et par le fait que, de préférence, au moins une pièce (20) de support d'un bras de commutation (14) est réalisée, par exemple en tôle, sous la forme d'une pièce structurelle distincte d'un corps isolant (4), en particulier au moins une pièce de support (20) et le corps isolant (4) se coiffant mutuellement dans la direction longitudinale du bras de commutation (14).

5. Appareil interrupteur selon l'une des revendications précédentes, caractérisé par le fait qu'au moins un bras de commutation (14) est retenu, sur au moins une pièce de support (20), par l'intermédiaire d'une liaison par déclic et, en particulier, la pièce de support (20) est agencée élastiquement à la manière d'un ressort à déclic, et/ou le bras de commutation (14) est tendu dans au moins une direction par rapport à la pièce de support.

6. Appareil interrupteur selon l'une des revendications précédentes, caractérisé par le fait qu'au moins une pièce de support (20) présente, pour la retenue d'un bras de commutation (14), une fente d'enfichage (33), en particulier une dépouille en forme de fente dont le plan médian (34) est, de préférence, sensiblement perpendiculaire à la pièce de support (20), voire légèrement incliné par rapport à cette dernière, et/ou dont la direction longitudinale est prévue transversalement par rapport à la direction longitudinale du bras de commutation (14), et dans laquelle le bras de commutation (14) pénètre par un appendice, de telle sorte que ce dernier soit tendu, dans la région des deux extrémités de la fente, sur des flancs opposés de ladite fente.

7. Appareil interrupteur selon l'une des revendications précédentes, caractérisé par le fait qu'un bras de commutation (14) présente, pour la retenue sur au moins une pièce de support (20), un bec encrantable (36) qui est préférentiellement ménagé à partir d'un bord latéral du bras de commutation (14), et/ou forme une rampe d'introduction (38) sur un côté tourné à l'opposé d'un épaulement d'encrantage (36), le bras de commutation (14) étant notamment arrêté par précharge élastique dans la pièce de retenue.

8. Appareil interrupteur selon l'une des revendications précédentes, caractérisé par le fait qu'au moins une pièce de support (20) présente, pour la retenue d'un bras de commutation (14), une protubérance de retenue dépassant vers ce dernier, en particulier une membrure saillante (35) qui se rattache d'un seul tenant à la pièce de support (20), par ses deux extrémités, et dans laquelle est prévue la fente d'enfichage (33) formant de préférence, par une extrémité située à une extrémité de la protubérance de retenue, un épaulement complémentaire (40) affecté au bec encrantable (36).

9. Appareil interrupteur selon l'une des revendications précédentes, caractérisé par le fait qu'un bras de commutation (14) et un corps de base (2) forment, dans la région d'une pièce de retenue du bras de commutation (14) et entre les bords latéraux de celui-ci, un orifice (50) du type fenêtre qui est préférentiellement délimité par le bras de commutation (14), au moins latéralement ou respectivement sur tout le pourtour, et est notamment situé, pour l'essentiel, entre les pièces de support (20).

10. Appareil interrupteur selon l'une des revendications précédentes, caractérisé par le fait qu'un bras de commutation (14) présente, à une extrémité postérieure (23), une branche coudée de retenue (26) qui pénètre dans au moins une pièce de support (20) et, de préférence, dans une cavité (41) en forme de fente, entre une extrémité postérieure d'un corps isolant (4) et une branche transversale postérieure (43) d'un corps de support (3), et dont le coude (27) forme une zone d'articulation (24).
